# EUROPÄISCHE PATENTSCHRIFT

(11) **EP 0 594 975 B1**
(45) Veröffentlichungstag und Bekanntmachung des Hinweises auf die Patenterteilung: **18.06.1997**
(21) Anmeldenummer: 93113827.5
(22) Anmeldetag: 30.08.1993
(51) Int. Cl.: E04H 4/12

(54) **Badebecken**
Swimming pool
Piscine

(30) Priorität: 09.10.1992 DE 9213626 U
(43) Veröffentlichungstag der Anmeldung: 04.05.1994
(73) Patentinhaber: RENGERS KUNSTSTOFFVERARBEITUNGS GmbH & Co. KG, D-49744 Geeste (DE)
(72) Erfinder: Rengers, Peter, D-49744 Geeste (DE)
(74) Vertreter: Busse & Busse Patentanwälte

(56) Entgegenhaltungen:
- DE-U- 8 705 702
- FR-A- 2 537 196
- US-A- 4 007 566

## Beschreibung

Die Erfindung bezieht sich auf ein Badebecken, insbesondere Schwimmbecken oder dgl., gemäß dem Oberbegriff des Anspruchs 1.

Bei einem bekannten Badebecken (gemäß US-A-4,007,566) ist im oberen Beckenrandbereich einer vorgefertigten Beckenwandung eine als U-Profilteil ausgebildete Überlaufrinne vorgesehen, deren innerer Schenkel unmittelbar den Füllraum des Badebeckens begrenzt. Der obere Öffnungsbereich der Überlaufrinne ist von einer im wesentlichen L-förmigen Platte als Abdeckelement übergriffen und deren kurzer Schenkel ist über lösbare Verbindungsteile am inneren Schenkel der Überlaufrinne so abgestützt, daß diese Baugruppe insgesamt eine Wasserspiegelnivellierung ermöglicht. Diese mit einer Vielzahl von Bauteilen einen hohen Herstellungsaufwand erfordernde Rinnenkonstruktion ist bei insgesamt hohem Montageaufwand auf einen Anbau an einem speziell gestalteten Beton-Beckenrand beschränkt.

Der Erfindung liegt die Aufgabe zugrunde, ein Badebecken, insbesondere Schwimmbecken oder dgl., zu schaffen, dessen Beckenumrandung mit geringem Aufwand in eine horizontale Ausrichtung verbringbar ist und eine genaue Einstellung des Füllzustandes des Badebeckens ermöglicht.

Die Erfindung löst diese Aufgabe durch ein Badebecken mit den Merkmalen des Anspruchs 1. Hinsichtlich wesentlicher weiterer Ausgestaltungsmerkmale wird auf die Ansprüche 2 bis 10 verwiesen.

Die erfindungsgemäße Ausbildung des Badebeckens mit dem Justierglied im Bereich des Beckenrandes ermöglicht mit geringem technischen Aufwand und ohne zusätzliche Hilfsmittel die Einstellung einer vorbestimmten Füllhöhe im Badebecken, wobei über eine Nivellierung des Wasserspiegels am Beckenrand ein gleichmäßiger Wasserüberlauf in eine Überlaufrinne oder dgl. erreichbar ist. Das Justierglied ist dabei über die Befestigungsmittel höhenverstellbar abgestützt, so daß auch ein nachträglicher Anbau des Justierglieds im Bereich der Überlaufrinne eine höhenvariable Positionierung und die Korrektur der Einbaulage des Badebeckens ermöglicht.

Das Justierglied ist in zweckmäßiger Ausführungsform als eine stabile Einstellschiene ausgebildet, die mit hinreichender Stabilität und Verwindungssteifigkeit derart in den oberen Randbereich des Wasserbeckens integrierbar ist, daß ein optisch ansehnlicher Übergangsbereich des Badebeckens zur Überlaufrinne gebildet ist und Unfallgefahren sicher vermieden sind.

Weitere Einzelheiten und Vorteile ergeben sich aus der nachfolgenden Beschreibung und der Zeichnung, die ein Ausführungsbeispiel eines erfindungsgemäßen Badebeckens schematisch veranschaulicht. In der Zeichnung zeigen:
- Fig. 1: eine Ausschnittsdarstellung eines Badebeckens im oberen Randbereich mit einer U-förmigen Überlaufrinne in einem Schnitt I-I gemäß Fig. 2, und
- Fig. 2: eine perspektivische Ausschnittsdarstellung des oberen Randbereichs des Badebeckens mit vormontierten Justiergliedern.

In Fig. 1 ist ein insgesamt mit 1 bezeichnetes Badebecken dargestellt, dessen oberer Beckenrandbereich 2 einstückig in eine U-förmige Überlaufrinne 3 übergeht, deren Rinnentrog 4 von zwei im wesentlichen gleich hohen Profilschenkeln 5,6 begrenzt ist.

Die Profilschenkel 5,6 sind dabei in ihrem oberen Randbereich jeweils mit einer ein höhenverstellbares Justierglied bildenden Einstellschiene 7,7' versehen, die über lösbare Befestigungsmittel 8 in der dargestellten Vormontagestellung (Fig. 2) gehalten ist. In der gemäß Fig. 1 dargestellten Einbaulage des Badebeckens 1 kann die Einstellschiene 7 mit geringem Aufwand so positioniert werden, daß eine gleichmäßige Nivellierung des Wasserspiegels im Bereich des Füllraumes 9 des Badebeckens 1 dadurch erreichbar ist, daß bei einer Probefüllung des Badebeckens 1 zumindest die Einstellschiene 7 auf die vorbestimmte Füllhöhe eingestellt und mit den Befestigungsmitteln 8 in dieser Stellung festgelegt wird.

Die Einstellschiene 7,7' ist insgesamt als ein stabiles Justierglied vorgesehen, das aus Edelstahl, Kunststoff oder dgl. so ausgebildet sein kann, daß verschiedene Elementelängen der Einstellschiene 7,7' eine Anpassung an unterschiedliche Konturen im Bereich des Beckenrandes 2 ermöglichen.

Die als Schrauben vorgesehenen Befestigungsmittel 8 durchgreifen dabei jeweilige Formausnehmungen 10, die eine höhenvariable Abstützung im Bereich des jeweiligen Profilschenkels 5,6 der Überlaufrinne 3 ermöglichen. In zweckmäßiger Auführungsform sind die Formausnehmungen 10 jeweils als gleichmäßig beabstandet im unteren Profilbereich 13 der Profilschenkel 5,6 eingebrachte Langlöcher 11 vorgesehen, so daß die Einstellschiene 7,7' mit geringem Aufwand stufenlos verstellbar ist.

Die Einstellschiene 7,7' ist in der dargestellten Ausführung jeweils von einer abgekanteten, in der entsprechenden Einbaulage einen horizontalen Mittelteil 14,14', einen oberen Profilbereich 15,15' und dem unteren Profilbereich 13,13' aufweisenden Biegeform gebildet, wobei die Einstellschiene 7,7' jeweils aus Edelstahl besteht.

In der Einbaulage gemäß Fig. 1 sind die beiden Mittelteile 14,14' in der dargestellten Justierstellung einander so zugewandt, daß auf diesen ein die Überlaufrinne 3 abdeckendes Rostelement 15 abgestützt werden kann und einen oberen Abschluß des Rinnentroges 4 bildet.

Für eine stabile Festlegung der jeweiligen Einstellschiene 7,7' im Bereich der Profilschenkel 5,6 ist der vorzugsweise aus Kunststoff bestehende Beckenkörper 1 im Übergangsbereich zur Überlaufrinne 3 mit einem ausgeschäumten Kanal 16,16' versehen, in den die Befestigungsschrauben 8 selbstschneidend so einbringbar sind, daß eine stabile Abstützung sowohl der Einstellschiene 7,7' als auch des Rostelements 15 erreichbar ist.

In der Einbaulage des Badebeckens 1 gemäß Fig. 1 sind der obere Profilbereich 15,15', der Mittelteil 14,14' und teilweise der untere Profilschenkel 15,15' der jeweiligen Einstellschiene 7,7' gegen ein Füllmaterial 17,17',z.B. auf Epoxydbasis, abgestützt und dieses von einer Deckplatte 18,18', vorzugsweise eine Keramikborte, profilierte Fliese oder dgl., so abgedeckt, daß ein optisch ansehnlicher Abschluß im Bereich des Beckenrandes 2 gebildet ist. Der obere Randbereich der Deckplatte 18,18' ist dabei mit einem Fugenmaterial 19,19' versehen, das nach der entsprechenden Nivellierung der Einstellschienen 7,7' einbringbar ist und damit einen spaltfreien Übergangsbereich bildet.

Die Überlaufrinne 3 kann in einer weiteren Ausführungsform des Badebeckens 1 mit einer Wasserzuführung versehen sein (nicht dargestellt), so daß die zum Füllraum 9 gerichtete Einstellschiene 7 bei hinreichender Absenkung gegenüber der äußeren Einstellschiene 7' als Einlaufkante wirksam ist. Dabei ermöglicht eine gleichmäßige Wassereinspülung aus dem gefüllten Rinnentrog 4 in das Badebecken 1 mit geringem Aufwand eine Spülreinigung im inneren Beckenrandbereich des Badebeckens 1.

## Patentansprüche

1. Badebecken, das im oberen Beckenrandbereich eine U-förmige Überlaufrinne (3) und ein aus einer Vormontagestellung in einen eine gleichmäßige Wasserspiegelnivellierung bildenden Abstützungseingriff verbringbares Abdeckelement aufweist, über das ein im Füllzustand des Beckenkörpers (1) den Beckenrand (2) überspülender Schwallwasseranteil in die Überlaufrinne (3) einleitbar ist, **dadurch gekennzeichnet,** daß der Beckenrand (2) einen einstückigen Übergangsbereich zur Überlaufrinne (3) aufweist und diese an zumindest einem ihrer U-Profilschenkel (5, 6) mit einer ein höhenverstellbares Justierglied bildenden Einstellschiene (7, 7') versehen ist, die einerseits mit einem unteren Profilbereich (13) über lösbare Befestigungsmittel (8) am jeweiligen U-Profilschenkel (5, 6) abgestützt ist und andererseits mit einem oberen Profilformbereich (14, 14') das Abdeckelement (15) trägt.

2. Badebecken nach Anspruch 1, dadurch gekennzeichnet, daß die Einstellschiene (7, 7') aus Edelstahl, Kunststoff oder dgl. besteht und über jeweilige Formausnehmungen (10) durchgreifende Schrauben (8) am U-Profilschenkel (5, 6) der Überlaufrinne (3) abgestützt ist.

3. Badebecken nach Anspruch 1 oder 2, dadurch gekennzeichnet, daß die Einstellschiene (7,7') einen an einem der U-Profilschenkel (5,6) der Überlaufrinne (3) abstützbaren unteren Profilbereich (13,13') aufweist, in dem die Formausnehmungen (10) als gleichmäßig beabstandete Langlöcher (11) vorgesehen sind.

4. Badebecken nach einem der Ansprüche 1 bis 3, dadurch gekennzeichnet, daß die Einstellschiene (7,7') eine abgekantete, in der Einbaulage einen horizontalen Mittelteil (14,14') und einen oberen (15,15') bzw. den unteren (13,13') Profilbereich bildende Profilform aufweist.

5. Badebecken nach einem der Ansprüche 1 bis 4, dadurch gekennzeichnet, daß der Beckenkörper (1) und/oder die Überlaufrinne (3) jeweils einen zumindest bereichsweise aus Kunststoff bestehenden Randbereich (2) aufweist, an dem die Einstellschiene (7,7') über selbstschneidende Schrauben (8) festlegbar ist.

6. Badebecken nach einem der Ansprüche 1 bis 5, dadurch gekennzeichnet, daß an jedem der beiden U-Profilschenkel (5,6) der Überlaufrinne (3) eine Einstellschiene (7,7') vorgesehen ist.

7. Badebecken nach Anspruch 6, dadurch gekennzeichnet, daß die beiden Einstellschienen (7,7') in der Justierstellung einander zugewandte horizontale Mittelteile (14,14') aufweisen, auf denen ein die Überlaufrinne (3) abdeckendes Rostelement (15) abgestützt ist.

8. Badebecken nach einem der Ansprüche 1 bis 7, dadurch gekennzeichnet, daß die Einstellschiene (7,7') zumindest im Bereich ihres oberen Profilbereiches (15,15') und des Mittelteils (14,14') den jeweiligen Profilschenkel (5,6) überragt und gegen ein Füllmaterial (17,17') im Bereich des Beckenrandes (2) abgestützt ist.

9. Badebecken nach Anspruch 8, dadurch gekennzeichnet, daß als Füllmaterial (17,17') ein Epoxyd-Kunststoff mit einer aufgeklebten Keramikborte (18,18') vorgesehen ist.

10. Badebecken nach einem der Ansprüche 1 bis 7, dadurch gekennzeichnet, daß die Überlaufrinne (3) mit einer Wasserzuführung versehen ist und die am inneren, dem Füllraum (9) des Beckenkörpers (1) zugewandten Profilschenkel (5) befindliche Einstellschiene (7) eine gegenüber der äußeren Einstellschiene (7') abgesenkte Einlaufkante für eine gleichmäßige Wassereinspülung in den Beckenkörper (1) bildet.

## Claims

1. A swimming pool comprising in the upper marginal area of the pool a U-shaped overflow channel (3) and a covering element adapted to be brought out of a preassembly position into a supporting engagement constituting a regular levelling of the water surface, the splash water fraction which, when the pool body (1) is filled, flushes over the pool edge (2) being adapted to be conveyed into the overflow channel (3) via the said covering element, characterised in that the pool edge (2) comprises a one-piece transition zone to the overflow channel (3), this being provided at least on one of its U-profile members (5, 6) with an adjusting rail (7, 7') constituting a vertically displaceable adjusting member having at one end a bottom profiled portion (13) braced via separable fixing means (8) on the relevant U-profile members (5, 6) while at its other end it has an upper profiled portion (14, 14') which carries the covering element (15).

2. A swimming pool according to claim 1, characterised in that the adjusting rail (7, 7') consists of stainless steel, synthetic plastics material or the like and is supported on the U-profile members (5, 6) of the overflow channel (3) via screws (8) which pass through respective shaped recesses (10).

3. A swimming pool according to claim 1 or 2, characterised in that the adjusting rail (7, 7') has a bottom profiled portion (13, 13') which is adapted to be braced on one of the U-profile members (5, 6) of the overflow channel (3) and in which the shaped recesses (10) are provided as evenly spaced apart elongated holes (11).

4. A swimming pool according to one of claims 1 to 3, characterised in that the adjusting rail (7, T) has an angled-over middle part (14 14') which is horizontal in the installed position and which has a profiled form constituting an upper (15, 15') or lower (13, 13') profiled portion.

5. A swimming pool according to one of claims 1 to 4, characterised in that the pool body (1) and/or the overflow channel (3) in each case comprises a marginal portion (2) of which at least some areas consist of synthetic plastics material and on which the adjusting rail (7, 7') can be fixed by self-tapping screws (8).

6. A swimming pool according to one of claims 1 to 5, characterised in that an adjusting rail (7, 7') is provided on each of the two U-profiled members (5, 6) of the overflow channel (3).

7. A swimming pool according to claim 6, characterised in that the two adjusting rails (7, 7'), when in the adjusting position, have mutually facing horizontal middle parts (14, 14') on which is supported a grid element (15) which covers the overflow channel (3).

8. A swimming pool according to one of claims 1 to 7, characterised in that at least the upper profiled portion (15, 15') and the middle part (14, 14') ofthe adjusting rail (7, 7') projects beyond the respective profiled member (5, 6) and is braced against a filling material (17, 17') in the region of the pool edge (2).

9. A swimming pool according to claim 8, characterised in that an epoxy plastics material with a glued-on ceramic edge (18, 18') is provided as the filling material (17, 17').

10. A swimming pool according to one of claims 1 to 7, characterised in that the overflow channel (3) is provided with a water feed arrangement and the adjusting rail (7) disposed on the inner profile member (5) which is towards the filling space (9) of the pool body (1) forms a run-in edge which is lowered in relation to the outer adjusting rail (7'), in the interest of an even flushing of water into the pool body (1).

## Revendications

1. Bassin de baignade présentant, dans la zone du bord supérieur du bassin, un chenal de trop-plein en forme de U (3) et un élément de couverture pouvant être amené, d'une position de prémontage, dans une position de contact de support déterminant une mise de niveau uniforme de la surface de l'eau et par l'intermédiaire duquel une partie des projections d'eau passant par-dessus le bord du bassin à l'état rempli du corps de bassin (1) peut être amené dans le chenal de trop-plein (3), caractérisé en ce que le bord de bassin (2) présente une zone de transition d'un seul tenant vers le chenal de trop-plein (3) et celui-ci est pourvu au niveau d'au moins une de ses ailes de profilé en U (5, 6) d'un rail de réglage (7, 7') formant un élément d'ajustement réglable en hauteur, ce rail d'une part prenant appui par une zone profilée inférieure (13) par l'intermédiaire de moyens de fixation desserrables (8) sur l'aile de profilé en U (5, 6) respective et d'autre part portant l'élément de couverture (15) par une zone de forme profilée supérieure (14, 14').

2. Bassin de baignade suivant la revendication 1, caractérisé en ce que chaque rail de réglage (7, 7') est fait d'un acier spécial, d'une matière plastique ou d'une matière analogue et prend appui, par l'intermédiaire de vis traversant des évidements façonnés respectifs (10), sur l'aile de profilé en U (5, 6) du chenal de trop-plein (3).

3. Bassin de baignade suivant la revendication 1 ou 2, caractérisé en ce que le rail de réglage (7, 7') présente une zone de profilé inférieure (13, 13') pouvant prendre appui sur une aile de profilé en U (5, 6) du chenal de trop-plein (3) et dans laquelle les évidements façonnés (10) ont la forme de boutonnières (11) pratiquées à égale distance les unes des autres.

4. Bassin de baignade suivant les revendications 1 à 3, caractérisé en ce que le rail de réglage (7, 7') présente une forme profilée obtenue par pliage et repliage et définissant une partie médiane horizontale (14, 14') dans la position d'installation et une zone de profilé supérieure (15, 15') ainsi que la zone de profilé inférieure (13, 13').

5. Bassin de baignade suivant l'une quelconque des revendications 1 à 4, caractérisé en ce que le corps de bassin (1) et/ou le chenal de trop-plein (3) présentent respectivement une zone marginale (2) faite au moins localement en matière plastique et sur laquelle le rail de réglage (7, 7') peut être fixé au moyen de vis autotaraudeuses (8).

6. Bassin de baignade suivant l'une quelconque des revendications 1 à 5, caractérisé en ce que sur chacune des ailes de profilé en U (5, 6) du chenal de trop-plein (3) est prévu un rail de réglage (7, 7').

7. Bassin de baignade suivant la revendication 6, caractérisé en ce que les deux rails de réglage (7, 7') présentent, dans la position ajustée, des parties médianes (14, 14') horizontales tournées l'une vers l'autre, sur lesquelles prend appui un élément formant grille (15) recouvrant le chenal de trop-plein (3).

8. Bassin de baignade suivant l'une quelconque des revendications 1 à 7, caractérisé en ce que le rail de réglage (7, 7') dépasse l'aile de profilé respective (5, 6) au moins dans la zone de sa zone de profilé supérieure (15, 15') et de sa partie médiane (14, 14') et prend appui contre un matériau de remplissage (17, 17') dans la zone du bord de bassin (2).

9. Bassin de baignade suivant la revendication 8, caractérisé en ce qu'une résine époxy est prévue comme matériau de remplissage (17, 17') *')* avec une bordure en céramique collée (18, 18').

10. Bassin de baignade suivant l'une quelconque des revendications 1 à 7, caractérisé en ce que le chenal de trop-plein (3) est pourvu d'une amenée d'eau et le rail de réglage disposé sur l'aile de profilé intérieure (5) proche de l'espace de remplissage (9) du corps de bassin (1) forme un bord d'admission abaissé par rapport au rail de réglage extérieur (7') en vue de permettre une admission d'eau de rinçage uniforme dans le corps de bassin (1).
